# EUROPÄISCHE PATENTANMELDUNG

(11) **EP 0 243 305 A2**
(43) Veröffentlichungstag der Anmeldung: **28.10.1987**
(21) Anmeldenummer: 87810202.9
(22) Anmeldetag: 03.04.1987
(51) Int. Cl.: E06B 3/62

(54) **Fenster und Verfahren zum kittlosen Verglasen des Fensters**

(30) Priorität: 23.04.1986 CH 1649/86
(71) Anmelder: HUBER & SUHNER AG KABEL-, KAUTSCHUK-, KUNSTSTOFF-WERKE, CH-8330 Pfäffikon ZH (CH)
(72) Erfinder: Wenger, Rudolf, CH-8330 Pfäffikon (CH)
(74) Vertreter: Wenger, René

(57) **Zusammenfassung**

Das Dichtungsprofil (3) weist glasseitig wenigstens zwei Dichtlippen (6, 7) auf. An den Ecken des Fensters ist das zwischen die Glasscheibe und den Fensterrahmen einzupressende Dichtungsprofil (3) derart mit Einschnitten (9, 10, 10ʹ) versehen, dass sich wenigstens eine Dichtlippe (7) ununterbrochen über den Eckbereich erstreckt. Der dem Zentrum der Glasscheibe zugewandte Einschnitt (9) ist vorzugsweise etwa V-förmig ausgebildet. Mit dieser Bearbeitung des Dichtungsprofils werden aufwendige Klebearbeiten im Eckbereich vermieden, ohne dass die Dichtwirkung beeinträchtigt wird.

## Beschreibung

Die Erfindung bezieht sich auf ein Fenster mit kittlos eingesetzter Glasscheibe gemäss dem Oberbegriff von Anspruch 1 bzw. auf ein Verfahren zum kittlosen Verglasen eines Fensters gemäss dem Oberbegriff von Anspruch 4. Die sogenannte Trockenverglasung, bei der zwischen Fensterrahmen und Glasscheibe ein elastisches Dichtungsprofil aus Kautschuk oder Kunststoffmaterial eingepresst wird, ist schon seit geraumer Zeit sowohl für Holzfenster als auch für Metallfenster gebräuchlich. Zu diesem Zweck sind bereits zahlreiche Dichtungsprofile vorgeschlagen worden, welche je nach Anwendungsfall unterschiedliche Querschnittskonfigurationen aufweisen.

So ist beispielsweise durch die DE-U-76 30 575 ein Dichtungsprofil bekannt geworden, bei dem glasseitig wenigstens zwei Dichtlippen angeordnet sind, womit eine besonders gute Abdichtung und ein schonendes Einführen des Dichtungsprofils ermöglicht werden soll. Ein Problem bei derartig verglasten Fenstern besteht jedoch nach wie vor darin, auch an den Ecken eine optimale Dichtwirkung zu erzielen. In der Regel wurden die Profile an den Ecken auf Gehrung geschnitten und an den Stossstellen verleimt oder mit Versiegelungsmasse versehen.

In der DE-A-16 59 847 wird vorgeschlagen, das am Fensterrahmen umlaufende Dichtungsprofil aus geraden Abschnitten und aus separaten Eckstücken zusammenzusetzen. Die separaten Eckstücke sollen dabei im Spritzgussverfahren herge stellt und beim Herstellungsprozess mit den geradlinigen Stücken verbunden werden.

Sowohl das Verleimen der Dichtungsprofile im Eckbereich als auch die Herstellung separater Eckstücke ist ersichtlicherweise sehr aufwendig und ermöglicht keine rasche und kostengünstige bauseitige Verglasung. Beim Zuschneiden der einzelnen geraden Abschnitte entstehen oft Messfehler und das Elastizitätsverhalten des Dichtungsprofils kann nicht genau voraus kalkuliert werden. Oft liegen daher die Stossstellen im Eckbereich überhaupt nicht aneinander an, so dass eine undichte Stelle entsteht.

Es ist daher eine Aufgabe der Erfindung, ein Fenster und ein Verfahren zu dessen Verglasung der eingangs genannten Art zu schaffen, wobei an den Ecken des Fensters eine hermetische Abdichtung erzielt wird. Das Verfahren soll ohne aufwendige Hilfsmittel bauseitig durchgeführt werden können. Diese Aufgabe wird erfindungsgemäss durch ein Fenster mit den Merkmalen gemäss Anspruch 1 bzw. durch ein Verfahren mit den Merkmalen gemäss Anspruch 4 gelöst.

Die einstückige Ausbildung des Dichtungsprofils gewährleistet auch bei Toleranzschwankungen oder bei temperaturbedingten Längenänderungen des Dichtungsprofils eine optimale Abdichtung. Durch den Einschnitt lässt sich das Dichtungsprofil krümmen, ohne dass seitliche Deformationen oder Spannungen im Profil entstehen. Das Profil kann mit einem einfachen Schneidwerkzeug auf der Baustelle bearbeitet werden. Am ganzen Fensterrahmen ist nur noch eine einzige Stossstelle vorhanden, die vorzugsweise an einem geraden und möglichst wettergeschützten Abschnitt des Rahmens angeordnet ist.

Das Dichtungsprofil ist vorzugsweise auf der gegen das Zentrum der Glasscheibe gerichteten Seite etwa V-förmig eingeschnitten. Der Schnitt kann dabei so gelegt werden, dass sich die beiden Schenkel des Ausschnitts im gekrümmten Zustand berühren. Wenn das Dichtungsprofil auch auf der dem Zentrum der Glasscheibe abgewandten Seite wenigstens zwei gerade Einschnitte aufweist, welche auf beiden Seiten der Winkelhalbierenden des V-förmigen Einschnittes liegen, werden die durch die Krümmung verursachte Zugspannungen im Dichtungsprofil zuverlässig vermieden. Es muss so nur ein relativ schmaler Materialabschnitt am Dichtungsprofil gekrümmt werden, zu dem auch die durchgehende Dichtungslippe gehört.

Ein Ausführungsbeispiel der Erfindung ist in den Zeichnungen dargestellt und wird nachstehend genauer beschrieben.
Es zeigen:
Figur 1 einen Querschnitt eines an sich bekannten Dichtungsprofils für eine Trockenverglasung,
Figur 2 das Dichtungsprofil gemäss Figur 1 im eingerasteten Zustand,
Figur 3 das Dichtungsprofil einer erfindungsgemässen Verglasung vor der Krümmung, und
Figur 4 das Dichtungsprofil gemäss Figur 3 im gekrümmten Zustand.

Figur 1 zeigt das an sich bekannte Dichtungsprofil 3 aus Kautschuk oder aus Kunststoffmaterial, das im Extrusionsverfahren hergestellt werden kann. Es weist eine Verankerungsnut 4, sowie eine äussere Dichtlippe und eine erste und zweite innere Dichtlippe 6, 7 auf. Wie aus Figur 2 ersichtlich ist, dient die Verankerungsnut 4 dazu, das Dichtungsprofil 3 an einer Verankerungsleiste 8 des Fensterrahmens 2 einzurasten. Beim Einpressen des Dichtungs profils 3 zwischen die Glasscheibe 1 und den Fensterrahmen 2 werden die Dichtlippen 5, 6 und 7 verformt und pressen sich gegen die Glasscheibe 1. Auf der gegenüberliegenden Seite der Glasscheibe 1 kann ein in der Zeichnung nicht dargestelltes gleiches oder ähnliches Dichtungsprofil eingesetzt werden.

Figur 3 zeigt eine Draufsicht auf das Dichtungsprofil 3 aus Pfeilrichtung A bei Figur 1. Auf der dem Zentrum der Glasscheibe l zugewandten Seite wird ein etwa V-förmiger Einschnitt 9 angebracht, der die äussere Dichtlippe 5 durchschneidet. Der Oeffnungswinkel Alpha des Einschnitts 9 ist so gewählt, dass sich die beiden Schenkel des Einschnitts im gekrümmten Zustand berühren. Im Normalfall wird der Winkel daher 90° betragen. Selbstverständlich können aber auch mehreckige Fenster mit verschiedenen Winkeln im Eckbereich auf die gleiche Weise verglast werden.

Auf der dem Zentrum der Glasscheibe abgewandten Seie sind zwei gerade Einschnitte 10 und 10ʹ derart angeordnet, dass sie auf beiden Seiten der Winkelhalbierenden 12 des V-förmigen Ausschnitts 9 liegen. Anstelle der beiden geraden Einschnitte 10 könnte an sich auch nur ein einziger Einschnitt angeordnet werden, der etwa auf der Winkelhalbierinden 12 liegt. Auch mehrere Einschnitte auf beiden Seiten der Winkelhalbierenden wären denkbar. Die Einschnitte 10 und 10ʹ durchschneiden die erste innere Dichtlippe 6. Alle Einschnitte 10 und 10ʹ bzw. 9 reichen jedoch nur bis zur Wurzel 11 der inneren Dichtlippe 7, so dass diese Dichtlippe 7 unberührt bleibt.

Figur 4 zeigt das Dichtungsprofil 3 im gekrümmten Zustand, wie es an einer Ecke des Fensters eingesetzt ist. Die zweite innere Dichtlippe 7 verläuft ununterbrochen über den Eckbereich, womit eine zuverlässige Abdichtung gewährleistet ist. Der V-förmige Einschnitt 9 ist im gekrümmten Zustand zusammengeklappt, so dass sich die beiden Innenwände des Ausschnittes berühren. Dagegen öffnen sich die beiden geraden Einschnitte 10 durch die Krümmung, wobei ein Zwischenabschnitt 13 etwa auf der Winkelhalbierenden 12 verbleibt.

## Patentansprüche

1. Fenster mit kittlos eingesetzter Glasscheibe (1), wobei zwischen Glasscheibe (1) und Fensterrahmen (2) ein elastisches Dichtungsprofil (3) eingesetzt ist, das wetterseitig mit einer Verankerungsnut (4) im Fensterrahmen (2) eingerastet ist und das glasseitig wenigstens zwei Dichtlippen (6, 7) aufweist, die gegen die Glasscheibe (1) gepresst sind, dadurch gekennzeichnet, dass das Dichtungsprofil (3) an den Ecken des Fensters einstückig ausgebildet und abgewinkelt ist, und dass es im Bereich der Krümmung derart eingeschnitten ist, dass wenigstens eine der glasseitigen Dichtlippen (7) sich ununterbrochen über die Krümmung erstreckt.

2. Fenster nach Anspruch 1, dadurch gekennzeichnet, dass das Dichtungsprofil (3) auf der gegen das Zentrum der Glasscheibe (1) gerichteten Seite etwa V-förmig eingeschnitten ist.

3. Fenster nach Anspruch 2, dadurch gekennzeichnet, dass das Dichtungsprofil (3) auf der dem Zentrum der Glasscheibe (1) abgewandten Seite wenigstens zwei gerade Einschnitte (10, 10ʹ) aufweist, welche auf beiden Seiten der Winkelhalbierenden (12) des V-förmigen Einschnittes (9) liegen.

4. Verfahren zum kittlosen Verglasen eines Fensters unter Verwendung eines elastischen Dichtungsprofils (3), das wetterseitig mit einer Verankerungsnut (4) im Fensterrahmen (2) eingerastet wird und das glasseitig wenigstens zwei Dichtlippen (6, 7) aufweist, die gegen die Glasscheibe (1) gepresst werden, dadurch gekennzeichnet, dass das Dichtungsprofil (3) an den Ecken des Fensters auf der dem Zentrum der Glasscheibe (1) zugewandten und auf der diesem abgewandten Seite so eingeschnitten wird, dass die Einschnitte sich bis an die Wurzel (11) einer inneren glasseitigen Dichtlippe (7) erstrecken, und dass das Dichtungsprofil (3) an den Ecken abgewinkelt und einstückig zwischen Fensterrahmen (2) und Glasscheibe (1) gepresst wird.

5. Verfahren nach Anspruch 4, dadurch gekennzeichnet, dass das Dichtungsprofil (3) auf der dem Zentrum der Glasscheibe (1) zugewandten Seite mit einem etwa V-förmigen Einschnitt (9) versehen wird.

6. Verfahren nach Anspruch 5, dadurch gekennzeichnet, dass das Dichtungsprofil auf der dem Zentrum der Glasscheibe abgewandten Seite mit wenigstens zwei geraden Einschnitten (10, 10ʹ) versehen wird, welche auf beiden Seiten der Winkelhalbierenden (12) des V-förmigen Einschnitts (9) liegen.
